# EUROPÄISCHE PATENTANMELDUNG

(11) **EP 2 647 440 A2**
(43) Veröffentlichungstag der Anmeldung: **09.10.2013**
(21) Anmeldenummer: 13001250.3
(22) Anmeldetag: 12.03.2013
(51) Int. Cl.: B03C 1/033, B03C 1/28

(54) **Vorrichtung und Verfahren zum Strukturieren von Clusterverbindungen in Flüssigkeiten**

(30) Priorität: 12.03.2012 DE 102012004668
(71) Anmelder: Karpenko, Sergej, 36100 Petersberg (DE)
(72) Erfinder: Skvirsky, Veniamin, 36093 Künzell (DE)
(74) Vertreter: Walther, Walther & Hinz GbR

(57) **Zusammenfassung**

Gegenstand der Erfindung ist eine Vorrichtung zum Strukturieren von Clusterverbindungen in Flüssigkeiten, insbesondere in Wasser, in flüssigen Schmiermitteln oder in flüssigen Brennstoffen, mit einer Anzahl permanenter Standardringmagnete (20) und mit einer Anzahl Nanovibrationen erzeugender Nanoringmagnete (18), die von einem Gehäuse (14) derart umschlossen sind, dass die Flüssigkeit sowohl das Magnetfeld der Nanoringmagnete (18), als auch das Magnetfeld der Standardringmagnete (20) durchfließt. Eine solche Vorrichtung zu schaffen, mit der Flüssigkeiten noch besser strukturiert werden können, wird dadurch erreicht, dass in Flussrichtung der Flüssigkeit betrachtet abwechselnd ein Nanoringmagnet (18) und dann ein Standardringmagnet (20) angeordnet sind, wobei zuerst ein Nanoringmagnet (18) vorgesehen ist.

## Beschreibung

Die vorliegende Erfindung betrifft eine Vorrichtung zum Strukturieren von Clusterverbindungen in Flüssigkeiten gemäß dem Oberbegriff des Anspruches 1 und ein Verfahren hierfür gemäß dem Oberbegriff des Anspruches 7.

Aus der RU 2000 116 186/20 (RU 16942) und der RU 1999 122 368/20 (RU 13567) sind Vorrichtungen zum Strukturieren von Clusterverbindungen in Flüssigkeiten bekannt bei denen in einem Gehäuse eine Anzahl von Ringmagneten vorgesehen sind, wobei die Flüssigkeit das Magnetfeld des jeweiligen Ringmagnetes durchfließt. Dabei fließt die Flüssigkeit sowohl entlang des Ringmagneten, als auch durch die Öffnung des Ringes hindurch. Bei dieser Vorrichtung werden sowohl Standardringmagnete, als auch Nanovibrationen erzeugende Nanoringmagnete eingesetzt, um die Flüssigkeit zu strukturieren. Bei Brennstoffen wie Benzin oder Diesel hat dies den Vorteil, dass hierdurch eine bessere Verbrennung stattfinden kann und dass deshalb der Energieverbrauch reduziert werden kann. Strukturiertes Wasser hat den Vorteil, dass die mit diesem strukturierten wassergetränkten Tiere weniger Krankheiten erleiden. Mit strukturiertem Wasser versorgte Kulturpflanzen wachsen schneller und werden kräftiger.

Davon ausgehend liegt der vorliegenden Erfindung die Aufgabe zugrunde, eine Vorrichtung und ein Verfahren der eingangs genannten Art zu schaffen, mit der Flüssigkeiten noch besser strukturiert werden können.

Als technische Lösung dieser Aufgabe wird erfindungsgemäß eine Vorrichtung der eingangs genannten Art mit den Merkmalen des Anspruches 1 und ein Verfahren hierzu mit den Merkmalen des Anspruches 7 vorgeschlagen. Vorteilhafte Weiterbildungen dieser Vorrichtung und dieses Verfahrens sind den jeweiligen Unteransprüchen zu entnehmen.

Eine nach dieser technischen Lehre ausgebildete Vorrichtung und ein nach dieser technischen Lehre ausgeführtes Verfahren haben den Vorteil, dass die Flüssigkeit sehr viel besser strukturiert wird, wenn zunächst das Magnetfeld des Nanoringmagneten durchflossen wird und erst anschließend das Magnetfeld des Standardringmagneten durchflossen wird. Dabei liegt der Erfindung die Erkenntnis zugrunde, dass der Nanovibrationen erzeugende Nanoringmagnet die in chaotischen Klumpen angeordneten Cluster der jeweiligen Flüssigkeit zerreißt und dass der Standardringmagnet die nun frei stehenden Cluster neu strukturiert und in eine streng innere Ordnung bringt, insbesondere werden dabei die Cluster in Reihen aufgestellt.

Bei Brennstoffen, wie Benzin oder Diesel wird damit eine vollständigere Verbrennung des Kraftstoffgemisches im Zylinder erreicht, wodurch sich der Wirkungsgrad des Verbrennungsmotors erhöht. Bei Wasser wird hierdurch die Geschwindigkeit der Zellteilung erhöht, sodass Pflanzen oder Nutztiere schneller wachsen und kräftiger werden. In der Medizin kann strukturiertes Wasser leichter desinfiziert werden.

In einer vorteilhaften Ausführungsform fließt die Flüssigkeit durch eine Öffnung im Standardringmagnet bzw. im Nanoringmagnet hindurch. Dies hat den Vorteil, dass das Magnetfeld einen sehr viel größeren Einfluss auf die Flüssigkeit nimmt und somit eine sehr viel bessere Strukturierung der Cluster erfolgen kann.

In einer besonders bevorzugten Ausführungsform ist jeweils ein Standardringmagnet und ein Nanoringmagnet zu einem Magnetpaar zusammengefasst, wobei benachbarte Magnetpaare voneinander beabstandet angeordnet sind. Dies hat den Vorteil, dass gewährleistet ist, dass die Flüssigkeit stets zunächst das Magnetfeld des Nanoringmagneten durchfließt, bevor es das Magnetfeld des Standardringmagnetes durchfließt und dass dieser Vorgang mehrfach wiederholt wird, je nach Anzahl der Magnetpaare. Hierdurch wird eine besonders intensive Strukturierung der Cluster erreicht.

Um ein Verrutschen benachbarter Magnetpaare zu vermeiden, sind diese durch jeweils einen Separator getrennt.

In einer anderen, besonders bevorzugten Ausführungsform ist der Standardmagnet stets parallel zum Nanoringmagnet angeordnet, während das Magnetpaar als Ganzes in einem Winkel zwischen 22° und 68°, vorzugsweise 45°, gegenüber einer Längsachse des Gehäuses angeordnet ist. Hierdurch wird eine Verwirbelung der Flüssigkeit erreicht mit der Folge, dass die Flüssigkeit als solche länger im jeweiligen Magnetfeld des entsprechenden Magnetes verweilt, sodass für die Strukturierung ausreichend Zeit zur Verfügung steht.

In einer anderen, bevorzugten Ausführungsform ist der Nanoringmagnet in 2 bis 8, vorzugsweise 4 Sektoren aufgeteilt, wobei jeder Sektor aus einem anderen Material gebildet ist. Dabei kann ein einzelner Sektor beispielsweise aus Ferrit, Strontium, Kobalt, Neodym oder einer Kombination einer oder mehrerer dieser Materialien gebildet sein. Die Ausbildung dieser Sektoren hat den Vorteil, dass hierdurch starke Nanovibrationen in der Flüssigkeit erzeugt werden, die die Flüssigkeiten angeordneten Cluster besonders gut zerreißt.

Weitere Vorteile der erfindungsgemäßen Vorrichtung und des erfindungsgemäßen Verfahrens ergeben sich aus der beigefügten Zeichnung und den nachstehend beschriebenen Ausführungsformen. Ebenso können die vorstehend genannten und die noch weiter ausgeführten Merkmale erfindungsgemäß jeweils einzeln oder in beliebigen Kombinationen miteinander verwendet werden. Die erwähnten Ausführungsformen sind nicht als abschließende Aufzählung zu verstehen, sondern haben vielmehr beispielhaften Charakter. Es zeigen:
- Fig. 1: eine schematische Darstellung der erfindungsgemäßen Vorrichtung im Längsschnitt;
- Fig. 2: geschnitten dargestellte Seitenansicht der Vorrichtung gemäß Fig.1, geschnitten entlang Linie II - II in Fig. 1;
- Fig. 3: eine schematische Darstellung eines Nanomagneten im Längsschnitt für eine Vorrichtung gemäß Fig. 1;
- Fig. 4: eine schematische Darstellung eines Standardmagneten im Längsschnitt für eine Vorrichtung gemäß Fig. 1.

In den Fig. 1 und 2 ist in schematischer Weise eine erfindungsgemäße Vorrichtung zum Strukturieren von Clusterverbindungen in Flüssigkeiten dargestellt, die einen Zulaufstutzen 10 und einen Ablaufstutzen 12 sowie ein zylindrisches Gehäuse 14 umfasst. An den Stirnseiten ist das Gehäuse 14 geschlossen ausgeführt. Im Inneren des Gehäuses 14 sind drei Magnetpaare 16 angeordnet, wobei jedes Magnetpaar 16 einen Nanoringmagneten 18 und einen Standardringmagneten 20 umfasst. Sowohl der Nanoringmagnet 18, als auch der Standardringmagnet 20 besitzen eine kreisförmige Außenkontur und eine Öffnung 22 im Inneren, sodass der Magnetbestandteil ringförmig ausgebildet ist.

In der hier dargestellten Ausführungsform sind sowohl der Nanoringmagnet 18 als auch der Standardringmagnet 20 als Permanentmagneten ausgebildet. In anderen, hier nicht dargestellten Ausführungsformen kann aber auch ein anderer Magnet, beispielsweise ein Elektromagnet oder ein Induktionsmagnet eingesetzt werden.

Die Nanoringmagnete 18 und die Standardringmagnete 20 werden in sogenannten Separatoren 24 derart in der gewünschten Position gehalten, dass der Standardringmagnet 20 und der Nanoringmagnet 18 eines Magnetpaares 16 parallel gehalten werden, andererseits, dass benachbarte Magnetpaare 16 beabstandet voneinander gehalten werden und wiederum andererseits, dass das Magnetpaar 16 in einem Winkel α zwischen 22° und 68° gegenüber einer Längsachse des Gehäuses 14 geneigt angeordnet sind, wobei benachbarte Ringpaare 16 in entgegengesetzte Richtungen geneigt sind.

Darüber hinaus sind die Nanoringmagnete 18 und Standardringmagnete 20 derart angeordnet, dass bei dem jeweiligen Magnetpaar 16 der Nanoringmagnet 18 vorne angeordnet ist, sodass die strömende Flüssigkeit zunächst auf den Nanoringmagnet 18 eines Magnetpaares 16 trifft, bevor die Flüssigkeit den Standardringmagnet 20 desselben Ringmagnetes 16 erreicht.

Die in dem Separator 24 gehaltenen Nanoringmagneten 18 und Standardringmagneten 20 eines einzelnen Magnetpaares 16 werden ebenfalls beabstandet voneinander gehalten, so dass die Flüssigkeit jeden einzelnen Magneten voll umströmen kann und somit möglichst lange im Magnetfeld des jeweiligen Magneten verweilt.

In Fig. 3 ist eine Seitenansicht eines Nanoringmagneten 18 dargestellt, der vier Segmente 26a, 26b, 26c und 26d aufweist. In der hier dargestellten Ausführungsform ist Segment 26a aus Ferrit, Segment 26b aus Strontium, Segment 26c aus Kobalt und Segment 26d aus Neodym gebildet. In anderen, hier nicht dargestellten Ausführungsformen können aber auch nur zwei oder bis zu acht Segmente gebildet sein. Auch können einzelne Segmente aus anderen Materialien bestehen bzw. können auch einzelne Segmente aus einer Mischung einiger der hier genannten Materialien gebildet werden.

Der in Fig. 4 dargestellte Standardringmagnet ist ein einstückig ausgebildeter Permanentmagnet.

In der in den Fig. 1 und 2 dargestellten Ausführungsform sind drei Magnetpaare 16 dargestellt. In anderen Ausführungsformen können auch mehr oder weniger viele Magnetpaare 16 angeordnet sein.

Die erfindungsgemäße Vorrichtung zum Strukturieren von Clusterverbindungen in Flüssigkeiten wird beispielsweise bei Kraftfahrzeugen oder BHKW's oder anderen Verbrennungsmotoren eingesetzt, wobei die Vorrichtung bei Benzinmotoren vor der Einspritzdüse bzw. dem Ansauger/Ejektor und nach der Kraftstoffpumpe angeordnet ist, während die Vorrichtung bei Dieselmotoren nach dem Kraftstofftank und vor der Kraftstoffpumpe platziert werden kann. Durch die Strukturierung des Brennstoffes kann bei Verbrennungsmotoren die Oktanzahl um bis zu 2 erhöht werden und die Motorleistung kann um bis zu 15 % steigen. Diese Steigung der Motorleistung kann sich auch in einem reduzierten Kraftstoffverbrauch und zu einer reduzierten CO-Abgabe führen.

Außerdem führt die Benutzung dieser Vorrichtung bei Verbrennungsmotoren zu einer erhöhten Motorlebensdauer, insbesondere da durch die Strukturierung im Brennstoff befindliche Verunreinigungen zumindest teilweise zersetzt werden. Dies reduziert unter anderem auch die Gefahr des Verstopfens von Einspritzdüsen bei Dieselmotoren.

In der Landwirtschaft kann die erfindungsgemäße Vorrichtung zum Strukturieren des Trinkwassers der Tiere eingesetzt werden, wobei bei Kühen eine erhöhte Milchabgabe und bei Kälbern ein erhöhtes Wachstum beobachtet wurde. Bei der Verwendung des erfindungsgemäß strukturierten Wassers im Anbau von Pflanzen erhöht sich die Wachstumsgeschwindigkeit der Pflanzen und es wird der Bedarf an Dünger deutlich reduziert. Der Einsatz des erfindungsgemäß strukturierten Wassers in der Medizin hat den Vorteil, dass dieses Wasser leichter desinfiziert werden kann.

## Patentansprüche

1. Vorrichtung zum Strukturieren von Clusterverbindungen in Flüssigkeiten, insbesondere in Wasser, in flüssigen Schmiermitteln oder in flüssigen Brennstoffen, mit einer Anzahl permanenter Standardringmagnete (20) und mit einer Anzahl nanovibrationen erzeugender Nanoringmagnete (18), die von einem Gehäuse (14) derart umschlossen sind, dass die Flüssigkeit sowohl das Magnetfeld der Nanoringmagnete (18), als auch das Magnetfeld der Standardringmagnete (20) durchfließt,
**dadurch gekennzeichnet,**
**dass** in Flussrichtung der Flüssigkeit betrachtet abwechselnd ein Nanoringmagnet (18) und dann ein Standardringmagnet (20) angeordnet sind, wobei zuerst ein Nanoringmagnet (18) vorgesehen ist.

2. Vorrichtung nach Anspruch 1,
**dadurch gekennzeichnet,**
**dass** die Flüssigkeit, vorzugsweise ausschließlich, durch eine Öffnung (22) im Standardringmagneten (20), bzw. im Nanoringmagneten (18) hindurchfließt.

3. Vorrichtung nach wenigstens einem der vorangehenden Ansprüche,
**dadurch gekennzeichnet,**
**dass** ein Standardringmagnet (20) und ein Nanoringmagnet (18) ein Magnetpaar (16) bilden und dass benachbarte Magnetpaare (16) voneinander beabstandet angeordnet sind.

4. Vorrichtung nach Anspruch 3,
**dadurch gekennzeichnet,**
**dass** zwischen benachbarten Magnetpaaren (16) ein Separator (24) vorgesehen ist.

5. Vorrichtung nach wenigstens einem der vorangehenden Ansprüche,
**dadurch gekennzeichnet,**
**dass** innerhalb eines Magnetpaares (16) der Standardringmagnet (20) parallel zum Nanoringmagnet (18) angeordnet ist und dass das Magnetpaar (16) in einem Winkel (α) zwischen 22° und 68°, vorzugsweise 45° gegenüber einer Längsachse des Gehäuses (14) angeordnet ist.

6. Vorrichtung nach wenigstens einem der vorangehenden Ansprüche,
**dadurch gekennzeichnet,**
**dass** der Nanoringmagnet (18) 2 bis 8, vorzugsweise 4 Sektoren (26a, 26b, 26c, 26d), aufweist, wobei jeder Sektor (26a, 26b, 26c, 26d) aus einem anderen Material gebildet ist.

7. Vorrichtung nach Anspruch 6,
**dadurch gekennzeichnet,**
**dass** ein Sektor (26a, 26b, 26c, 26d) zumindest überwiegend aus Ferrit, Strontium, Kobalt, Neodym oder einer Kombination einer oder mehrerer dieser Materialien gebildet ist.

8. Verfahren zum Strukturieren von Clusterverbindungen in Flüssigkeiten, insbesondere in Wasser, in flüssigen Schmiermitteln oder in flüssigen Brennstoffen, bei dem die Flüssigkeit zuerst das Magnetfeld eines Nanovibrationen erzeugenden Nanoringmagneten (18) und anschließend das Magnetfeld eines Standardmagneten (20) durchfließt.

9. Verfahren nach Anspruch 7,
**dadurch gekennzeichnet,**
**dass** die Flüssigkeit beim Durchfließen des Magnetfeldes verwirbelt wird.
